# EUROPÄISCHE PATENTANMELDUNG

(11) **EP 0 845 838 A2**
(43) Veröffentlichungstag der Anmeldung: **03.06.1998**
(21) Anmeldenummer: 97120628.9
(22) Anmeldetag: 25.11.1997
(51) Int. Cl.: H01R 13/66, H01R 31/08

(54) **Elektrischer Steckverbinder**

(30) Priorität: 28.11.1996 DE 96119061
(71) Anmelder: THE WHITAKER CORPORATION, Wilmington, Delaware 19808 (US)
(72) Erfinder: Brummans, Wilhelmus Johannes, 5271 HB Sint-Michielsgestel (NL)
(74) Vertreter: Heinz-Schäfer, Marion

(57) **Zusammenfassung**

Ein mehrpoliger elektrischer Steckverbinder besteht aus einem isolierenden Gehäuse (1), in dem eine Vielzahl von elektrischen Kontakten (2,3) mit einem federnden Bereich (6) angeordnet sind. Im isolierenden Gehäuse (1) ist eine gedruckte Schaltungskarte (11) mit Leiterbahnen (17) und Kontaktierungsflächen (18) benachbart zum federnden Bereich (6) der Kontakte (2,3) derart angeordnet, dass mindestens jeweils zwei der Kontakte (2,3) kurzschliessbar sind. Die Kontakte sind kurzgeschlossen, wenn die Verbindung der Kontakte (2,3) im isolierenden Gehäuse (1) zu den komplementären Kontakten eines Gegensteckers gelöst ist. Die gedruckte Schaltungskarte (11) wird in elektrischen Steckverbindern mit einer Vielzahl von federnden elektrischen Kontakten, wie in einem modernen

Telefonanschlussstecker, angewendet.

## Beschreibung

Die Erfindung bezieht sich auf einen elektrischen Steckverbinder, zur Verbindung mit einem dazu passenden Gegenstecker, mit folgenden Merkmalen: Es ist ein isolierendes Gehäuse mit einer Vielzahl von elektrischen Kontakten zur Verbindung mit komplementären Kontakten des im isolierenden Gehäuse aufnehmbaren Gegensteckers vorgesehen, mindestens ein Kurzschlusskontakt ist benachbart zu den Kontakten derart im isolierenden Gehäuse angeordnet, dass mindestens jeweils zwei der Kontakte mit dem Kurzschlusskontakt kurzschliessbar sind, die Kontakte sind mit dem Kurzschlusskontakt kurzgeschlossen, wenn die Verbindung der Kontakte zu den komplementären Kontakten des Gegensteckers gelöst ist.

Aus der US 4,274,691 ist ein gattungsbildender Steckverbinder bekannt. In einem isolierenden Gehäuse ist eine Vielzahl von Kontakten angeordnet, die mit einem freien federnden Ende zur Kontaktierung in eine Aufnahmekammer zur Aufnahme eines Gegensteckers hinausragen. Zumindest zwei Kontaktenden werden durch eine kleine U-förmige in einem Wandbereich des Gehäuses einbringbare Metallklammer miteinander kurzgeschlossen, bis der Gegenstecker eingebracht wird.

Aus der US 5,312,273 ist eine weitere Steckverbinderanordnung mit Kurzschlusskontakten bekannt. In einem isolierenden Gehäuse eines mehrpoligen Steckverbinders mit federnden Kontakten wird eine Kurzschlusseinheit eingeschoben. Die Kurzschlusseinheit besteht aus einem isolierenden Teilgehäuse mit mindestens zwei ebenfalls federnden Kurzschlusskontakten, die normalerweise geschlossen sind. Die Kurzschlusskontakte sind verbunden mit Leiterbahnen auf einer aussenliegenden gedruckten Schaltungskarte, auf der das isolierende Gehäuse mit der Vielzahl von weiteren Kontakten angeordnet ist. Die Kurzschlusskontakte werden von einem Kunststoffteil des Gegensteckers beim Einstecken in das isolierende Gehäuse geöffnet.

Ausgehend von diesem Stand der Technik ist es Aufgabe der Erfindung, einen elektrischen Steckverbinder, zur Verbindung mit einem dazu passenden Gegenstecker anzugeben, bei dem die Kurzschlusskontakte einfach und ohne zusätzlichen Platzbedarf in bestehenden Steckverbindern angebracht werden können.

Diese Aufgabe wird gelöst durch einen elektrischen Steckverbinder, zur Verbindung mit einem dazu passenden Gegenstecker, mit folgenden Merkmalen: Es ist ein isolierendes Gehäuse mit einer Vielzahl von elektrischen Kontakten zur Verbindung mit komplementären Kontakten des im isolierenden Gehäuse aufnehmbaren Gegensteckers vorgesehen, mindestens ein Kurzschlusskontakt ist benachbart zu den Kontakten derart im isolierenden Gehäuse angeordnet, dass mindestens jeweils zwei der Kontakte mit dem Kurzschlusskontakt kurzschliessbar sind, die Kontakte sind mit dem Kurzschlusskontakt kurzgeschlossen, wenn die Verbindung der Kontakte zu den komplementären Kontakten des Gegensteckers gelöst ist, die Kurzschlusskontakte sind als Leiterbahnen auf einer gedruckten Schaltungskarte ausgebildet, die über Kontaktierungsflächen mit den kurzzuschliessenden Kontakten verbindbar sind.

Bevorzugte Weiterbildungen der Erfindung ergeben sich aus den jeweiligen Unteransprüchen.

Es ist von Vorteil, dass die Kurzschlusskontakte wenig Platz im elektrischen Steckverbindergehäuse einnehmen. Dies wird dadurch erreicht, dass die Kurzschlusskontakte als Leiterbahnen auf beiden Seiten einer gedruckten Schaltungskarte angeordnet sind. Dies wird auch dadurch erreicht, dass die gedruckte Schaltungskarte zumindest an einer der Stirnseiten Kontaktierungsflächen aufweist und mit den Kontaktierungsflächen im Federweg oder am Ende des Federweges der kurzzuschliessenden Kontakte im isolierenden Gehäuse angeordnet ist.

Es ist auch von Vorteil, dass die Kurzschlusskontakte trotz enger Platzverhältnisse leicht in den Steckverbinder eingebracht werden können. Dies wird dadurch erreicht, dass die Schaltungskarte mit sämtlichen Kurzschlusskontakten als Einheit in einem Schritt in das isolierende Gehäuse des Steckverbinders eingesetzt wird.

Es ist weiter von Vorteil, dass mit der Anordnung der Kurzschlusskontakte auf der gedruckten Schaltungskarte weitere Operationen zur Signalbehandlung durchgeführt werden können. Dies wird dadurch erreicht, das zwischen den Leiterbahnen und Kontaktierungsflächen auf der gedruckten Schaltungskarte elektronische Bauteile derart angeordnet sind, dass die Kontakte des mehrpoligen Steckverbinders über elektronische Bauteile verbindbar sind. Die elektronischen Bauteile sind beispielsweise Widerstände zum Endabschluss oder Kondensatoren zur Filterung in Telefonanschlusssteckern.

Es ist weiter von Vorteil, dass mit der Anordnung der Kurzschlusskontakte der Schaltzeitpunkt des Kurzschlusses für die kurzzuschliessenden Kontakte festgelegt werden kann. Dies wird dadurch erreicht, dass die Kontaktierungsflächen auf der gedruckten Schaltungskarte derart diskontinuierlich angeordnet sind, dass nicht alle Kontakte gleichzeitig kurzgeschlossen werden. Dieser Vorteil wird dadurch erreicht, dass die Anordnung der Kontaktierungsflächen auf der gedruckten Schaltungskarte so gewählt werden kann, dass mindestens zwei der Kontakte so lange kurzgeschlossen bleiben, bis der aufnehmbare Stecker vollständig im isolierenden Gehäuse des Steckverbinders aufgenommen ist.

Durch die Ausbildung der Kurzschlusskontakte als Leiterbahnen und Kontaktflächen auf einer einzelnen gedruckten Schaltungskarte wird eine Kurzschlussfunktion geschaffen, die wenig Platz im Steckverbindergehäuse beansprucht, die leicht einbaubar ist und die für unterschiedliche Aufgaben programmierbar, also unterschiedlich ausbildbar ist.

Ein Ausführungsbeispiel der Erfindung wird anhand der Figuren beschrieben. Es zeigen:
Figur 1 einen Schnitt durch einen elektrischen Steckverbinder gemäss der vorliegenden Erfindung, mit einer Auschnittsvergrösserung,
Figur 2 eine perspektivische Sicht eines Schnittes durch das isolierende Gehäuse des elektrischen Steckverbinders mit Sicht auf die kurzzuschliessenden Kontakte, und
Figur 3 eine perspektivische Sicht auf eine gedruckte Schaltungkarte gemäss der vorliegenden Erfindung.

In Figur 1 ist ein Schnitt durch einen mehrpoligen elektrischen Steckverbinder, hier ein Telefonanschlussstecker, dargestellt. In einem isolierenden Gehäuse 1 ist eine Vielzahl von elektrischen Kontakten 2, 3 angeordnet. Die elektrischen Kontakte 2, 3 weisen alle einen federnden Bereich 6 auf. Der federnde Bereich 6 ist für sämtliche Kontakte 2, 3 gleich ausgeführt, so dass die federnden Bereiche 6 eine Ebene bilden. Der federnde Bereich 6 endet mit einem freien Ende 7 im isolierenden Gehäuse 1. Die elektrischen Kontakte 2, 3 sind in einem Einsatzstück 8 vormontiert. In einem separaten Arbeitsschritt werden sämtliche Kontakte 2, 3, die im isolierenden Gehäuse 1 eingesetzt werden, im separaten Einsatzstück 8 eingegossen oder eingeklemmt. Hierdurch wird erreicht, dass sämtliche Kontakte 2, 3 alle gleich ausgerichtet sind und leicht im isolierenden Gehäuse 1 eingesetzt werden können. Der Fixpunkt der elektrischen Kontakte 2, 3, die in einem federnden Bereich 6 federnd angeordnet sind, liegt im Bereich des Einsatzstückes 8. Das freie Ende 7 des federnden Bereichs 6 macht einen Federweg in einem Kanal 9 oder einer Aussparung, der in Figur 2 besser ersichtlich ist. Die gegenüberliegenden Enden der Kontakte 2,3 sind beispielsweise mit einer hier nicht dargestellten aussenliegenden gedruckten Schaltungskarte zur Kontaktierung verbunden. Die gegenüberliegenden Enden der Kontakte 2,3 können in einer Reihe oder in mehreren Reihen angeordnet sein.

Das isolierende Gehäuse 1 weist einen Befestigungszapfen 10 auf, der zur Befestigung an einer hier nicht gezeigten Unterlage verwendet wird. Mit einem Pfeil A wird die Steckrichtung des im isolierenden Gehäuses 1 aufnehmbaren Gegensteckers angedeutet. Der Gegenstecker weist zur Verbindung mit den Kontakten 2, 3 ebenso viele komplementäre Kontakte auf. Der Gegenstecker wird in einer Aufnahme 15 des isolierenden Gehäuses 1 eingeführt. Bei der Aufnahme des Gegensteckers im isolierenden Gehäuse 1 werden die federnden Bereiche 6 der Kontakte 2, 3 von den komplementären Kontakten des Gegensteckers kontaktiert und entgegen der Federkraft komprimiert.

Im isolierenden Gehäuse 1 ist eine gedruckte Schaltungskarte 11 dargestellt. Die gedruckte Schaltungskarte 11 weist eine erste Seite 12, eine zweite Seite 13 und mindestens eine Stirnseite 14 auf. Die gedruckte Schaltungskarte 11 ist im Federweg oder am Ende des Federweges der federnden Bereiche 6 der kurzzuschliessenden Kontakten 2, 3 im isolierenden Gehäuse 1 am Ende der Aufnahme 15 angeordnet.

In Figur 2 ist eine geschnittene perspektivische Ansicht eines Teils des isolierenden Gehäuses 1 dargestellt. Figur 2 zeigt einen Ausschnitt der Aufnahme 15, mit Sicht auf die federnde Bereiche 6 der Kontakte 2, 3. Es sind acht Kontakte 2, 3 dargestellt. Die federnden Bereiche 6 bilden eine Ebene. Das Einsatzstück 8 wurde zur besseren Ubersichtlichkeit weggelassen. Die federnden Bereiche 6 der Kontakte 2, 3 enden in einem freien Ende 7. Der Federweg des freien Endes 7 verläuft in einem Kanal 9. Für jeden Kontakt 2, 3 ist ein separater Kanal 9 ausgebildet. Zwischen den Kanälen 9 sind Trennwände 16 angeordnet, die ein Kurzschluss zwischen den Kontakten 2, 3 verhindern und eine Führung der federnden Bereiche 6 in der Richtung des Federweges im Kanal 9 ermöglichen.

In Figur 3 ist ein Ausführungsbeispiel einer gedruckten Schaltungskarte 11 dargestellt. Die gedruckte Schaltungskarte 11 weist eine erste Seite 12, eine zweite Seite 13 und eine Stirnseite 14 auf. Auf beiden Seiten 12, 13 der gedruckten Schaltungskarte 11 sind Leiterbahnen 17 angeordnet. Bei einer Leiterbahn 17 ist dargestellt, wie die Leiterbahn 17 von der ersten Seite 12 zu der zweiten Seite 13 verläuft. An der Stirnseite 14 sind Kontaktierungsflächen 18 angeordnet. Auf der gedruckten Schaltungskarte 11 ist für jeden der Kontakte 2, 3 eine Kontaktierungsfläche 18 angeordnet. Jeweils eine Leiterbahn 17 und zwei Kontaktierungsflächen 18 bilden einen Kurzschlusskontakt. Es sind eine Vielzahl verschiedener Anordnungen der Leiterbahnen 17 auf der gedruckten Schaltungskarte 11 denkbar. So ist es beispielsweise denkbar, einzelne Leiterbahnen 17 mit elektronischen oder elektrischen Bauteilen zu verbinden. Hierdurch wird erreicht, dass die Kontakte 2, 3 nicht einfach kurzgeschlossen werden, sondern für eine spezielle Aufgabe, wie zum Beispiel die Filterung oder der Endabschluss der von den Kontakten weitergeleiteten Signale, verwendet werden.

In Figur 3 sind die Kontaktierungsflächen 18 auf einer Stirnseite 14 in einer Linie angeordnet. Es ist auch denkbar, einzelne Kontaktierungsflächen 18 auf anderen Stirnseiten der Schaltungskarte 11 anzuordnen, so dass beispielsweise eine Verbindung mit einer Abschirmung oder einem anderen Teil des Gehäuses 1 hergestellt werden kann. Wenn die Kontaktierungsflächen 18 auf der Stirnseite 14 nicht in einer Linie, sondern diskontinuierlich angeordnet werden, wird erreicht, dass, beim Entfernen des Gegensteckers aus der Aufnahme 15 nicht alle Kontakte 2, 3 gleichzeitig kurzgeschlossen werden. Die gedruckte Schaltungskarte 11 kann im isolierenden Gehäuse 1 derart benachbart zu den kurzzuschliessenden Kontakten 2, 3 angeordnet sein, dass mindestens zwei der Kontakte 2, 3 so lange kurzgeschlossen bleiben, bis der aufnehmbare Gegenstecker vollständig im isolierenden Gehäuse 1 aufgenommen ist. In Figur 1 ist die gedruckte Schaltungskarte 11 im Federweg der federnden Bereiche 6 der kurzzuschliessenden Kontakte 2, 3 im isolierenden Gehäuse angeordnet. Die gedruckte Schaltungskarte 11 ist in einem Winkel zu den federnden Bereichen 6 der Kontakte 2, 3 angeordnet.

Die gedruckte Schaltungskarte 11 kann auch am Ende des Federweges der federnden Bereiche 6 angeordnet sein. Die federnde Bereiche 6 kontaktieren die Kontaktierungsflächen 18 an der Stirnseite 14 der gedruckten Schaltungskarte 11 lediglich in einem Punkt. Wenn kein Gegenstecker im isolierenden Gehäuse 1 aufgenommen ist, sind die kurzzuschliessenden Kontakte 2, 3 über die Leiterbahnen 17 auf der gedruckten Schaltungskarte 11 kurzgeschlossen. Die federnden Bereiche 6 befinden sich in einem leicht gespannten oder nicht-gespannten Zustand, wenn der Gegenstecker nicht im isolierenden Gehäuse 1 aufgenommen ist. Die federnden Bereiche 6 befinden sich im vollständig gespannten Zustand, wenn der Gegenstecker vollständig im isolierenden Gehäuse 1 aufgenommen ist. Die federnden Bereiche 6 können sich auch in einem nichtgespannten Zustand befinden, wenn der Gegenstecker nicht im isolierenden Gehäuse 1 eingeführt ist. In diesem Fall ist die gedruckte Schaltungskarte 11 mit der Kontaktierungsfläche 18 am Ende des Federweges der federnden Bereiche 6 angeordnet.

Die gedruckte Schaltungskarte 11 wird durch Klemmung oder Verklebung im isolierenden Gehäuse 1 befestigt. Eine der Stirnseiten der gedruckten Schaltungskarte 11 kann auch mit den Trennwänden 16 zwischen den Kontakten 2, 3 verbunden werden. Denkbar ist auch, die Stirnseite 14 der gedruckten Schaltungskarte 11 so auszuführen, dass ein Teil der gedruckten Schaltungskarte 11 wie die Trennwände 16 ausgebildet ist, und so die Aufgabe der elektrischen Trennung der Kontakte 2, 3 bei der Bewegung der federnden Bereiche 6 in den Kanälen 9 übernimmt.

Mit der Anordnung der gedruckten Schaltungskarte 11 im isolierenden Gehäuse 1 wird erreicht, dass ohne extra Platz zu beanspruchen, einzelne Kontakte 2, 3 in einem Telefonanschlussstecker kurzgeschlossen oder über Leiterbahnen 17 mit elektrischen oder elektronischen Bauteilen verbunden werden können, solange in der Aufnahme 15 der dazupassende Gegenstecker nicht vollständig eingesteckt ist.

## Patentansprüche

1. Elektrischer Steckverbinder, zur Verbindung mit einem dazu passenden Gegenstecker, mit folgenden Merkmalen:
a) es ist ein isolierendes Gehäuse (1) mit einer Vielzahl von elektrischen Kontakten (2,3) zur Verbindung mit komplementären Kontakten des im Gehäuse (1) aufnehmbaren Gegensteckers vorgesehen,
b) mindestens ein Kurzschlusskontakt ist benachbart zu den Kontakten (2,3) derart im Gehäuse (1) angeordnet, dass mindestens jeweils zwei der Kontakte (2,3) mit dem Kurzschlusskontakt kurzschliessbar sind,
c) die Kontakte (2,3) sind mit dem Kurzschlusskontakt kurzgeschlossen, wenn die Verbindung der Kontakte (2,3) zu den komplementären Kontakten des Gegensteckers gelöst ist,
dadurch gekennzeichnet,
d) dass die Kurzschlusskontakte als Leiterbahnen (17) auf einer gedruckten Schaltungskarte (11) ausgebildet sind, die über Kontaktierungsflächen (18) mit den kurzzuschliessenden Kontakte (2,3) verbindbar sind.

2. Elektrischer Steckverbinder nach dem Anspruch 1, dadurch gekennzeichnet, dass die gedruckte Schaltungskarte (11) mit den Kontaktierungsflächen (18) im Federweg der kurzzuschliessenden Kontakten (2,3) im isolierenden Gehäuse (1) angeordnet ist.

3. Elektrischer Steckverbinder nach dem Anspruch 1, dadurch gekennzeichnet, dass die gedruckte Schaltungskarte (11) mit den Kontaktierungsflächen (18) am Ende des Federweges der kurzzuschliessenden Kontakte (2,3) im isolierenden Gehäuse (1) angeordnet ist.

4. Elektrischer Steckverbinder nach einem der Ansprüche 1 bis 3, dadurch gekennzeichnet, dass die Kontaktierungsflächen (18) zumindest an einer der Stirnseiten (14) der gedruckten Schaltungskarte (11) angeordnet sind.

5. Elektrischer Steckverbinder nach einem der Ansprüche 1 bis 4, dadurch gekennzeichnet, dass die gedruckte Schaltungskarte (11) in einem Winkel zu einem federnden Bereich (6) der Kontakte (2, 3) angeordnet ist.

6. Elektrischer Steckverbinder nach einem der Ansprüche 1 bis 5, dadurch gekennzeichnet, dass die Leiterbahnen (17) durch die gedruckte Schaltungskarte (11) hindurch von einer ersten Seite (12) zu einer zweiten Seite (13) angeordnet sind.

7. Elektrischer Steckverbinder nach einem der Ansprüche 1 bis 6, dadurch gekennzeichnet, dass auf der gedruckten Schaltungskarte (11) zu den Kontaktierungsflächen (18) Leiterbahnen (17) und elektrische Bauteile derart angeordnet sind, dass die Kontakte (2,3) über die Leiterbahnen (17) mit den elektrischen Bauteilen verbindbar sind.

8. Elektrischer Steckverbinder nach einem der Ansprüche 1 bis 7, dadurch gekennzeichnet, dass die Kontaktierungsflächen (18) auf der gedruckten Schaltungskarte (11) derart diskontinuierlich angeordnet sind, dass nicht alle Kontakte (2,3) gleichzeitig kurzgeschlossen werden.

9. Elektrischer Steckverbinder nach einem der Ansprüche 1 bis 8, dadurch gekennzeichnet, dass die gedruckte Schaltungskarte (11) im isolierenden Gehäuse (1) derart benachbart zu den kurzzuschliessenden Kontakten (2,3) angeordnet ist, dass mindestens zwei der Kontakte (2,3) solange kurzgeschlossen bleiben, bis der passende Gegenstecker vollständig im isolierenden Gehäuse (1) aufgenommen ist.
